# FASCICULE DE BREVET EUROPEEN

(11) **EP 0 199 657 B1**
(45) Date de publication et mention de la délivrance du brevet: **24.05.1989**
(21) Numéro de dépôt: 86400910.5
(22) Date de dépôt: 24.04.1986
(51) Int. Cl.: A63B 61/02

(54) **Support de filet de volley-ball**
Ständer für ein Volleyballnetz
Volleyball net support

(30) Priorité: 24.04.1985 FR 8506215
(43) Date de publication de la demande: 29.10.1986
(73) Titulaire: Hervieu, Jacques, F-50490 Saint Sauveur Lendelin (FR)
(72) Inventeur: Hervieu, Jacques, F-50490 Saint Sauveur Lendelin (FR)
(74) Mandataire: Lemoine, Robert

(56) Documents cités:
- DE-A- 2 917 354
- US-A- 3 065 964
- US-A- 4 433 839

## Description

La présente invention concerne un support de filet de volley-ball, s'étendant parallèlement au filet et dont l'extrémité supérieure comporte des moyens de fixation pour retenir l'une des extrémités du filet tandis que son extrémité inférieure comporte des moyens d'ancrage au sol.

DE-A-2917354 décrit un support de filet de volley-ball de ce type qui, bien qu'implanté à l'extérieur du terrain de jeu, constitue un certain danger pour les joueurs. Il n'est pas rare en effet que ceux-ci se blessent plus ou moins gravement en se heurtant accidentellement contre les supports du filet.

Une solution à ce problème est proposée dans US-A-4433839 qui décrit un support de panneau de basket-ball comprenant une potence dont l'extrémité inférieure est déportée vers l'extérieur par rapport a son extrémité supérieure.

La présente invention se propose non seulement d'améliorer la sécurité des joueurs de volley-ball mais également de faciliter le réglage en hauteur du filet. A cet effet, elle a pour objet un support de filet de volley-ball du type précité qui se caractérise en ce qu'il comprend une potence dont l'extrémité inférieure est déportée vers l'extérieur par rapport à son extrémité supérieure, et en ce que les moyens de fixation comprennent un manchon vertical solidaire de l'extrémité supérieure de la potence et une colonne montée coulissante dans le manchon, cette colonne comportant des organes d'accrochage supérieur et inférieur pour retenir l'extrémité correspondante du filet.

Le support de filet conforme à la présente invention permet de dégager complètement la zone se trouvant à l'aplomb des moyens de fixation du filet. Les risques pour que les joueurs entrent en collision avec ce support sont par conséquent beaucoup plus faibles qu'avec les poteaux des supports classiques.

Le filet peut par ailleurs être facilement réglé à la hauteur désirée puisqu'il suffit pour ce faire de positionner convenablement la colonne par rapport au manchon.

Avantageusement, les moyens d'ancrage sont constitués par au moins un doigt vertical faisant saillie sous l'extrémité inférieure de la potence et qui est reçu avec un faible jeu dans un évidement ménagé dans le sol.

L'installation du support de filet peut ainsi être réalisée de façon extrêmement simple et rapide.

Selon un mode de réalisation particulier de l'invention, la potence supporte un podium d'arbitrage comportant une plate-forme horizontale pourvue d'un garde-corps et dont la partie située à l'opposé du filet est reliée au sol par l'intermédiaire d'une échelle.

Contrairement aux podiums d'arbitrage actuels, ce podium ne comporte pas de pied sur sa face qui est tournée vers le filet et permet à son tour d'améliorer la sécurité des joueurs contre les risques de collision.

De préférence, la plate-forme comporte sur sa partie située du côté du filet une encoche recevant la potence avec un faible jeu.

Ce podium peut ainsi être installé de façon sûre et rapide sur le support de filet. On conçoit par ailleurs aisément que son poids est nettement plus faible que celui des podiums actuels, ce qui non seulement de le manutentionner plus facilement mais également de le réaliser avec un prix de revient plus compétitif.

Un mode d'exécution de la présente invention sera décrit ci-après à titre d'exemple nullement limitatif en référence aux dessins annexés dans lesquels:
La fig. 1 est une vue de côté d'un support de filet conforme à l'invention;

la fig. 2 est une vue du support depuis sa face qui est à l'opposé du filet, et
la fig. 3 est une vue de dessus du support.

Le support de filet de volley-ball que l'on peut voir sur les dessins comprend une potence 1 dont l'extrémité supérieure comporte des moyens de fixation 2 pour retenir l'une des extrémités du filet 3 et dont l'extrémité inférieure comporte des moyens d'ancrage au sol 4.

La potence 1 est disposée parallèlement au filet 3 de manière à ce que son extrémité inférieure soit déportée vers l'extérieur par rapport à son extrémité supérieure. Dans l'exemple de réalisation représenté, elle est constituée par un caisson incliné réalisé en tôle, mais il va de soi que l'on ne sortirait pas du cadre de la présente invention si elle avait une configuration et une section différentes.

Les moyens de fixation 2 comprennent un manchon vertical 5 fixé à l'extrémité supérieure de la potence 1 et une colonne 6 montée coulissante dans le manchon 5. La colonne 6 fait saillie de chaque côté du manchon et comporte à chacune de ses extrémités des organes d'accrochage 7, 8 réalisés d'une manière connue en soi pour retenir l'extrémité correspondante du filet 3. Elle comporte en outre deux séries opposées de trous (non représentés) destinés à être alignés sélectivement avec deux trous opposés ménagés dans le manchon. Ainsi, en introduisant une goupille de verrouillage 9 dans les deux trous du manchon et dans deux trous judicieusement choisis de la colonne, on peut donc facilement régler la hauteur du filet.

Qn précisera encore que le manchon et la colonne ont une section carrée mais qu'ils pourraient bien entendu avoir une section circulaire ou de toute autre forme.

Les moyens d'ancrage 4 sont constitués quant à eux par un doigt vertical 10 faisant saillie sous la face inférieure d'une embase 11 fixée sous la potence 1 parallèlement au filet, ce doigt étant reçu avec un faible jeu dans un évidement 12 délimité par un fourreau dont l'extrémité supérieure affleure la surface du sol.

Dans le cas d'un terrain de jeu utilisable aussi bien pour pratiquer le volley-ball que le tennis, le fourreau pourrait être celui habituellement utilisé pour la mise en place d'un poteau de tennis.

On remarquera ici que l'embase 11 pourrait être plus longue que celle représentée sur le dessin de manière à s'étendre davantage sous la potence 1 et à augmenter ainsi la stabilité du support de filet. Un second doigt vertical 10 pourrait par ailleurs être ajouté si cela s'avérait nécessaire.

Conformément à une autre caractéristique de l'invention, la potence 1 supporte un podium d'arbitrage comportant une plate-forme horizontale 13 pourvu d'un garde-corps 14. La partie de la plate-forme qui est située à l'opposé du filet 3 est reliée au sol par l'intermédiaire d'une échelle 15 tandis que sa partie qui est située du côté du filet comporte une encoche 16 recevant la potence avec un faible jeu et permettant la réalisation d'un assemblage parfaitement stable entre le support de filet et le podium.

En se référant en particulier à la fig. 1, on pourra enfin aisément constater que grâce à la structure particulière du support de filet et du podium d'arbitrage conformes à l'invention, l'espace situé sous la potence 1 est entièrement dégagé de sorte que les joueurs risquent nettement moins de se blesser que si l'on utilisait un poteau vertical pour supporter le filet et un podium d'arbitrage ayant deux pieds sur sa face tournée vers le filet.

## Revendications

1. Support de filet de volley-ball, s'étendant parallèlement au filet (3) et dont l'extrémité supérieure comporte des moyens de fixation (2) pour retenir l'une des extrémités du filet (3) tandis que son extrémité inférieure comporte des moyens d'ancrage au sol (4), ce support étant caractérisé en ce qu'il comprend une potence dont l'extrémité inférieure est déportée vers l'extérieur par rapport à son extrémité supérieure, et en ce que les moyens de fixation (2) comprennent un manchon vertical (5) solidaire de l'extrémité supérieure de la potence (1) et une colonne (6) montée coulissante dans le manchon, cette colonne comportant des organes d'accrochage supérieur (7) et inférieur (8) pour retenir l'extrémité correspondante du filet (3).

2. Support de filet selon la revendication 1, caractérisé en ce que les moyens d'ancrage (4) sont constitués par au moins un doigt vertical (10) faisant saillie sous l'extrémité inférieure de la potence (1) et qui est reçu avec un faible jeu dans un évidement (12) ménagé dans le sol.

3. Support de filet selon la revendication 1 ou 2, caractérisé en ce que la potence (1) supporte un podium d'arbitrage comportant une plate-forme horizontale (13) pourvu d'un garde-corps (14) et dont la partie située à l'opposé du filet (3) est reliée au sol par l'intermédiaire d'une échelle (15).

4. Support de filet selon la revendication 3, caractérisé en ce que la plate-forme comporte sur sa partie située du côté du filet (3) une encoche (16) recevant la potence (1) avec un faible jeu.

## Patentansprüche

1. Ständer für ein Volleyballnetz, der sich parallel zum Netz (3) erstreckt und dessen oberes Ende Befestigungsmittel (2) aufweist, um eines der Enden des Netzes (3) festzuhalten, während sein unteres Ende Bodenverankerungsmittel (4) aufweist, dadurch gekennzeichnet, daß der Ständer einen Träger aufweist, dessen unteres Ende im Verhältnis zu seinem oberen Ende nach außen versetzt ist, und daß zu den Befestigungsmitteln (2) eine mit dem oberen Ende des Trägers (1) feste senkrechte Hülse (5) sowie eine in der Hülse gleitbewegliche Säule (6) gehört, die obere (7) und untere (8) Ankoppelungsorgane zum Festhalten des entsprechenden Endes des Netzes (3) aufweisen.

2. Netzständer nach Anspruch 1, dadurch gekennzeichnet, daß die Verankerungsmittel (4) von mindestens einem vertikalen Finger (10) gebildet sind, der unter das untere Ende des Trägers (1) vorspringt und der mit geringem Spiel von einer in dem Boden angeordneten Aussparung (12) aufgenommen ist.

3. Netzständer nach Anspruch 1 oder 2, dadurch gekennzeichnet, daß der Ständer (1) ein Schiedsrichterpodest trägt, das eine horizontale Plattform (13) beinhaltet, die mit einem Schutzgeländer (14) versehen ist, dessen dem Netz (3) gegenüberliegender Teil mit dem Boden mittels einer Leiter (15) verbunden ist.

4. Netzständer nach Anspruch 3, dadurch gekennzeichnet, daß die Plattform in ihrem an der Seite des Netzes (3) gelegenen Bereich eine Ausnehmung (16) aufweist, die den Träger (1) mit geringem Spiel aufnimmt.

## Claims

1. A volleyball net support extending parallel to the net (3), with the upper end thereof having fastening means (2) to hold one end of the net (3) and with the lower end thereof having ground anchor means (4), said support being characterized in that it comprises a bracket the lower end of which is offset outwards with respect to its upper end, and in that the fastening means (2) include a vertical sleeve (5) integral with the upper end of the bracket (1) and a column (6) slidably mounted in the sleeve, said column having upper (7) and lower (8) securing members to hold the corresponding end of the net (3).

2. The net support according to claim 1, characterized in that the anchor means (4) comprise at least one vertical finger (10) which projects under the lower end of the bracket (1) and is received with a small clearance in a recess (12) provided in the ground.

3. The net support according to claim 1 or 2, characterized in that the bracket (1) supports a referee's rostrum comprising a horizontal platform (13) provided with a guard rail (14), and with the part thereof opposite the net (3) connected to the ground through a ladder (15).

4. The net support according to claim 3, characterized in that the platform comprises on the part thereof located on the side of the net (3) a notch (16) receiving the bracket (1) with a small clearance.
